# EUROPÄISCHE PATENTANMELDUNG

(11) **EP 0 046 212 A1**
(43) Veröffentlichungstag der Anmeldung: **24.02.1982**
(21) Anmeldenummer: 81105868.4
(22) Anmeldetag: 24.07.1981
(51) Int. Cl.: E01B 9/68

(54) **Einrichtung zum Lagern von Schienen für Schienenfahrzeuge**

(30) Priorität: 16.08.1980 DE 3030936
(71) Anmelder: CLOUTH Gummiwerke AG, D-50733 Köln (DE)
(72) Erfinder: Ortwein, Hermann, D-5000 Köln 60 (DE)
(74) Vertreter: Happe, Otto, Dipl.-Ing.

(57) **Zusammenfassung**

ie Schienen (4) sind auf Lagerplatten (2), Schwellen od. dgl. befestigt, die sich über elastische Zwischenlagen gegen Lagerrahmen (1) abstützen, und bei der mindestens die in Richtung der Schienen (4) verlaufenden Abschnitte bzw. Teilstücke (31, 32) der elastischen Zwischenlagen schräg angeordnet sind, so daß sie mit einer gedachten senkrechten Linie (6, 7) einen Winkel (b) bilden, und der Winkel (a), den der äußere Abschnitt bzw. das äußere Teilstück (31) jeder elastischen Zwischenlage mit der gedachten senkrechten Linie (6) bildet, größer ist als der Winkel (b), den der innere Abschnitt bzw. das innere Teilstück (32) mit der gedachten senkrechten Linie (7) bildet.

## Beschreibung

Die Erfindung betrifft eine Einrichtung zum Lagern von Schienen für Schienenfahrzeuge, bei der die Schienen auf Lagerplatten, Schwellen o. dgl. befestigt sind, die sich über elastische Zwischenlagen gegen Lagerrahmen abstützen, wobei mindestens die in Richtung der Schienen verlaufenden Abschnitte bzw. Teilstücke der elastischen Zwischenlagen schräg angeordnet sind, so daß sie mit einer gedachten senkrechten Linie einen Winkel bilden.

Bei den bekannten Einrichtungen der vorgenannten Art bilden alle Abschnitte bzw. Teilstücke der elastischen Zwischenlagen mit der gedachten senkrechten Linie einen gleich großen Winkel. Da bei den in Richtung der Schienen verlaufenden äußeren Abschnitten bzw. Teilstücken der elastischen Zwischenlagen der Winkel mit der gedachten senkrechten Linie im Hinblick auf die zu erwartende Belastung möglichst optimal sein soll, kommt es dadurch, daß der Winkel, den die inneren Abschnitte bzw. Teilstücke der elastischen Zwischenlagen mit der gedachten senkrechten Linie bilden, verhältnismäßig groß ist, bei hoher Beanspruchung, beispielsweise in Gleisbögen, zu einem Nicken der Lagerplatten, Schwellen o. dgl..

Der Erfindung liegt die Aufgabe zugrunde, eine Einrichtung zum Lagern von Schienen für Schienenfahrzeuge zu schaffen, die den vorgenannten Nachteil nicht aufweist.

Die Lösung der gestellten Aufgabe besteht bei einer Einrichtung der eingangs genannten Art darin, daß der Winkel, den der äußere Abschnitt bzw. das äußere Teilstück jeder elastischen Zwischenlage mit der gedachten senkrechten Linie bildet, größer ist als der Winkel, den der innere Abschnitt bzw. das innere Teilstück mit der gedachten senkrechten Linie bildet, wobei zweckmäßigerweise der Winkel, den jeder äußere Abschnitt bzw. jedes äußere Teilstück der elastischen Zwischenlage mit der gedachten senkrechten Linie bildet, zwischen 15° und 80° und der Winkel, den jeder innere Abschnitt bzw. jedes innere Teilstück der elastischen Zwischenlagen mit der gedachten senkrechten Linie bildet, zwischen 0° und 45° beträgt.

Bei einer bevorzugten Ausführungsform der Erfindung erstrecken sich die elastischen Zwischenlagen über den gesamten Umfang der Lagerplatten, Schwellen o. dgl. und erfolgt in den quer zu den Schienen verlaufenden Abschnitten der elastischen Zwischenlagen eine Angleichung der beiden Winkel.

In der Zeichnung sind mehrere Ausführungsbeispiele dargestellt. Es zeigen:
Fig. 1 eine Einrichtung zum Lagern von Schienen für Schienenfahrzeuge im Querschnitt,
Fig. 2 eine Draufsicht auf einen Abschnitt der linken Hälfte der Einrichtung gemäß Fig. 1,
Fig. 3 eine Draufsicht auf einen Abschnitt der rechten Hälfte einer anderen Einrichtung zum Lagern von Schienen für Schienenfahrzeuge, wobei die Schiene weggelassen ist,
Fig. 4 eine Draufsicht auf einen Abschnitt der linken Hälfte einer weiteren Einrichtung zum Lagern von Schienen für Schienenfahrzeuge,
Fig. 5 eine Draufsicht auf einen Abschnitt der rechten Hälfte einer Einrichtung, wobei wieder die Schiene weggelassen ist,
Fig. 6 eine andere Einrichtung zum Lagern von Schienen für Schienenfahrzeuge im Querschnitt.

Die in den Fig. 1 und 2 dargestellte Einrichtung zum Lagern von Schienen für Schienenfahrzeuge besteht aus Lagerrahmen 1, Lagerplatten 2 und elastischen Zwischenlagen, die im vorliegenden Fall durch äußere Teilstücke 31 und innere Teilstücke 32 gebildet sind, die in Richtung der Schienen 4 verlaufen. Die Schienen 4 sind auf den Lagerplatten 2 in üblicher Weise befestigt. Die Lagerplatten 2 stützen sich über die Teilstücke 31 und 32 der elastischen Zwischenlagen gegen die Lagerrahmen 1 ab. Die Lagerrahmen 1 können eine Bodenplatte 5 aufweisen oder offen sein. Die Teilstücke 31 und 32 der elastischen Zwischenlagen können als Gummi-Metall-Lager ausgebildet sein. Die äußeren Abschnitte 31 der elastischen Zwischenlagen bilden mit einer gedachten senkrechten Linie 6 einen Winkel a, während die inneren Abschnitte 32 der elastischen Zwischenlagen mit einer gedachten senkrechten Linie 7 einen Winkel b bilden, wobei der Winkel a größer ist als der Winkel b.

Bei der in Fig. 3 dargestellten Einrichtung ist die elastische Zwischenlage durch in Richtung der - nicht dargestellten - Schiene verlaufende Teilstücke 31 und 32 sowie durch quer zur Schiene verlaufende Teilstücke 33 gebildet.

Bei der Einrichtung gemäß Fig. 4 besteht die elastische Zwischenlage aus in Richtung der Schiene 4 verlaufende Teilstücke 31 und 32, die gewölbt ausgebildet sind.

In Fig. 5 ist eine Einrichtung dargestellt, bei der sich die elastische Zwischenlage über den gesamten Umfang der lagerplatte 2 erstreckt, wobei in den quer zur - nicht dargestellten - Schiene verlaufenden Abschnitten 34 der elastischen Zwischenlage eine Angleichung der Winkel erfolgt, den die in Richtung der Schiene verlaufenden Abschnitte 35 und 36 mit einer gedachten senkrechten Linie bilden.

Die in Fig. 6 dargestellte Einrichtung zum Lagern von Schienen für Schienenfahrzeuge besteht aus Lagerrahmen 1, Schwellen 8 und elastischen Zwischenlagen, die jeweils in Richtung der - nicht dargestellten - Schienen verlaufende Teilstücke 31 und 32 aufweisen. Die Teilstücke 31 bilden mit einer gedachten senkrechten Linie 6 einen Winkel a, während die Teilstücke 32 mit einer gedachten senkrechten Linie 7 einen Winkel b bilden.

## Patentansprüche

1. Einrichtung zum Lagern von Schienen für Schienenfahrzeuge,bei der die Schienen auf Lagerplatten, Schwellen o. dgl. befestigt sind, die sich über elastische Zwischenlagen gegen Lagerrahmen abstützen, wobei mindestens die in Richtung der Schienen verlaufenden Abschnitte bzw. Teilstücke der elastischen Zwischenlagen schräg angeordnet sind, so daß sie mit einer gedachten senkrechten Linie einen Winkel bilden, dadurch gekennzeichnet, daß der Winkel (a), den der äußere Abschnitt (35) bzw. das äußere Teilstück (31) jeder elastischen Zwischenlage mit der gedachten senkrechten Linie (6) bildet, größer ist als der Winkel (b), den der innere Abschnitt (36) bzw. das innere Teilstück (32) mit der gedachten senkrechten Linie (7) bildet.

2. Einrichtung nach Anspruch 1, dadurch gekennzeichnet, daß der Winkel (a), den jeder äußere Abschnitt (35) bzw. jedes äußere Teilstück (31) der elastischen Zwischenlage mit der gedachten senkrechten Linie (6) bildet, zwischen 15° und 80° beträgt.

3. Einrichtung nach Anspruch 1 oder 2, dadurch gekennzeichnet, daß der Winkel (b), den jeder innere Abschnitt (36) bzw. jedes innere Teilstück (32) der elastischen Zwischenlage mit der gedachten senkrechten Linie (7) bildet, zwischen 0° und 45° beträgt.

4. Einrichtung nach einem der Ansprüche 1 bis 3, dadurch gekennzeichnet, daß sich die elastischen Zwischenlagen über den gesamten Umfang der Lagerplatten, Schwellen o. dgl. erstrecken und daß in den quer zu den Schienen verlaufenden Abschnitten (34) der elastischen Zwischenlagen eine Angleichung der beiden Winkel (a, b) erfolgt.
